# FASCICULE DE BREVET EUROPEEN

(11) **EP 0 169 783 B1**
(45) Date de publication et mention de la délivrance du brevet: **11.10.1989**
(21) Numéro de dépôt: 85401479.2
(22) Date de dépôt: 18.07.1985
(51) Int. Cl.: A47C 27/00, A47C 27/07

(54) **Matelas à ressorts**
Federmatratze
Spring mattress

(30) Priorité: 23.07.1984 FR 8411659
(43) Date de publication de la demande: 29.01.1986
(73) Titulaire: DUVIVIER-DUREV, F-86350 Usson du Poitou (FR)
(72) Inventeur: Duvivier, Jean-Marie, F-86350 Usson du Poitou (FR)
(74) Mandataire: Levesque, Denys

(56) Documents cités:
- DE-A- 2 758 702
- US-A- 3 099 843
- US-A- 3 354 477

## Description

L'invention se rapporte à un matelas à ressorts comportant, dans une enveloppe souple, une carcasse élastique composée d'un assemblage de ressorts répartis en ensembles transversaux formant des rangées successives, les ressorts de chaque ensemble s'inscrivant dans un prisme à base sensiblement rectangulaire et ces prismes, juxtaposés suivant la direction longitudinale du matelas, définissant par leurs faces latérales opposées libres les deux surfaces principales du matelas, tandis que les ensembles adjacents de ressorts sont reliés entre eux exclusivement au niveau des arêtes contiguës des prismes qui les délimitent, situées dans lesdites surfaces principales, deux ensembles adjacents parmi les ensembles de ressorts composant la carcasse du matelas sont disposés avec un certain espacement mutuel et sont reliés, au travers de l'intervalle ainsi créé, par des éléments qui permettent aux arêtes en regard des prismes délimitant ces ensembles de se rapprocher ou de s'écarter mutuellement, et autorisent ainsi une cassure des surfaces principales du matelas par flexion au droit dudit intervalle.

Les matelas à ressorts de ce genre sont bien connus et largement utilisés. Ils présentent sur les matelas de mousse ou de latex les avantages d'être plus hygiéniques grâce au grand volume d'air qu'ils contiennent, de ne pas présenter de risques d'allergie pour les utilisateurs et d'offrir une excellente stabilité de forme dans le temps. Toutefois, ils sont relativement rigides et se prêtent mal à l'utilisation sur sommiers articulés, lesquels doivent recevoir des matelas de mousse ou de latex, ceux-ci présentent la flexibilité nécessaire pour s'adapter à la configuration anguleuse que peuvent prendre de tels sommiers. Le terme « sommiers » doit ici s'entendre de supports de toutes formes pour matelas, y compris les cadres à lattes.

L'invention a pour but de remédier à cet inconvénient afin de permettre l'utilisation de matelas à ressorts sur des sommiers articulés.

Dans ce but, selon l'invention, lesdits éléments de liaison sont des éléments élastiquement déformables, capables de reprendre des efforts aussi bien d'extension que de compression suivant la direction longitudinale du matelas.

Ainsi, ces deux ensembles de ressorts sont non pas en contact mutuel et directement reliés l'un à l'autre comme il est habituel de faire, mais reliés par l'intermédiaire d'éléments élastiquement déformables qui créent entre ces deux ensembles une zone flexible jouant le rôle d'une charnière et permettant ainsi à la carcasse, donc au matelas, de plier suivant une ligne de cassure transversale correspondante. Cette zone de charnière étant disposée en regard d'une articulation du sommier articulé appelé à recevoir le matelas, ce dernier peut fléchir et prendre une configuration anguleuse semblable à celle donnée au sommier.

Considérant que la ou les articulations d'un sommier articulé peuvent se trouver en diverses positions sur sa longueur, il est préférable que tous les ensembles de ressorts soient espacés mutuellement et reliés dans les intervalles ainsi créés par des éléments élastiquement déformables, ainsi qu'il a été exposé plus haut pour deux ensembles adjacents au moins. La carcasse est ainsi dotée d'un grand nombre de lignes de cassure transversales situées entre les ensembles successifs de ressorts.

Dans une forme d'exécution avantageuse, les éléments de liaison précités comprennent des premiers éléments élastiquement déformables disposés entre les arêtes homologues des ensembles de ressorts respectivement situées dans une même surface principale du matelas et, pour assurer la stabilité horizontale du matelas, des seconds éléments élastiquement déformables disposés en biais dans l'épaisseur de la carcasse entre les arêtes non contiguës desdits ensembles adjacents situées respectivement dans l'une et dans l'autre desdites surfaces principales.

Seules les liaisons dans une surface principale déterminée pourraient être assurées par des premiers éléments élastiquement déformables, les liaisons dans l'autre surface principale se faisant grâce à des éléments d'articulation non déformables. Mais il est préférable, afin d 'augmenter les possibilités de flexion angulaire du matelas, que les arêtes homologues contiguës des ensembles adjacents de ressorts situées aussi bien dans l'une que dans l'autre des surfaces principales soient reliées par des premiers éléments élastiquement déformables. D'autre part, pour améliorer la stabilité du matelas vis-à-vis d'efforts de cisaillement suivant sa direction longitudinale, il convient de prévoir que les arêtes d'attache des seconds éléments situées dans une même surface principale appartiennent alternativement, le long de l'intervalle correspondant, à l'un et à l'autre des deux ensembles reliés par ces éléments, lesquels se trouvent ainsi disposés obliquement tantôt dans un sens, tantôt dans l'autre.

Les éléments de liaison peuvent être constitués par des tiges élastiques façonnées en forme de zigzag plan, savoir de préférence en forme de S aplati pour les premiers éléments et, de préférence également, en forme de Σ pour les seconds éléments. Certaines au moins des tiges élastiques constituant les éléments de liaison peuvent en outre être enroulées sur elles-mêmes en une ou plusieurs boucles dans la région de l'un au moins des angles qu'elles comportent.

Dans une forme d'exécution particulièrement simple, les éléments de liaison sont groupés en organes de liaison formés d'une tige élastique d'un seul tenant qui est façonnée pour faire apparaître deux premiers éléments dans des plans parallèles et un second élément interposé en biais entre ceux-ci, les plans de ces trois éléments ainsi réunis étant agencés de façon que leur section par un plan perpendiculaire présente la forme d'un Z.

D'autres caractéristiques et avantages de l'invention ressortiront plus clairement de la description qui va suivre, en regard des dessins annexés, d'un exemple de réalisation non limitatif.

Les figures 1 et 2 représentent, respectivement en élévation latérale et en plan, une portion de la carcasse d'un matelas à ressorts selon l'invention.

La figure 3 représente, en perspective et à plus grande échelle, l'un des organes de liaison que comporte la carcasse des figures 1 et 2.

Les figures 4 à 6 représentent schématiquement, en élévation latérale, une vue partielle d'une carcasse de matelas conforme aux figures 1 et 2 en situation fléchie sur un cadre à lattes articulé, chacune de ces figures montrant une répartition particulière des lattes par rapport aux ressorts du matelas.

Conformément aux figures 1 et 2, un matelas à ressorts selon l'invention comporte une armature ou carcasse élastique formée d'un assemblage de ressorts 1, que vient recouvrir une enveloppe textile souple (non représentée). Les ressorts 1 sont des ressorts biconiques classiques, constitués par un enroulement de fil métallique élastique qui se termine par deux spires planes et circulaires formant les têtes ou pavillons du ressort. Les ressorts 1 sont répartis en ensembles linéaires 2 formant des rangées transversales qui se succèdent suivant la direction longitudinale 3 du matelas, leurs pavillons étant respectivement contenus dans deux plans parallèles 4, 5 qui définissent les surfaces principales du matelas. Les ensembles 2 de ressorts 1 s'inscrivent dans des volumes prismatiques transversaux, de section rectangulaire, dont les arêtes sont matérialisées par de longs fils 6, 7 boudinés hélicoïdale- ment, dans les spires desquels sont prises des parties latérales des pavillons des ressorts 1. d'autres fils hélicoïdaux 8 s'étendent suivant les arêtes longitudinales du matelas et sont engagés sur des parties des pavillons des ressorts extrêmes des ensembles 2:

Les ensembles successifs 2 de ressorts 1 ne sont pas accolés, mais espacés par des intervalles 11 égaux de largeur, dans lesquels prennent place des organes élastiques 10 de liaison qui assurent l'assemblage desdits ensembles 2. Chacun de ces organes 10 est constitué par un fil élastique, de préférence métallique (du type « corde à piano »), contourné pour faire apparaître (figure 3) trois éléments élastiques plans, savoir deux premiers éléments 10a, 10b en forme de S aplati réunis par un second élément 10c en forme de Σ. Les plans A, B des premiers éléments 10a, 10b sont parallèles et distants d'une quantité égale à la hauteur des ressorts 1, c'est-à-dire à l'épaisseur e de la carcasse du matelas (figure 1). Le plan C dans lequel est contenu l'élément intermédiaire 10c n'est pas perpendiculaire aux plans A, B des éléments extrêmes 10a, 10b, mais s'étend obliquement par rapport à ceux-ci, de sorte qu'une section par un plan perpendiculaire aux trois plans précités a la forme d'un Z. Les branches extrêmes de l'élément 10c en forme de coïncident avec les intersections du plan C avec les plans A et B et sont confondues avec les branches extrêmes respectives des éléments 10a, 10b par lesquelles ces derniers se raccordent à l'élément 10c. Les éléments 10a et 10b en forme de S sont identiques. Ils ont une longueur égale à la valeur a des intervalles 11 et comprennent trois branches rectilignes parallèles réunies par des portions incurvées semi-circulaires. Dans la région comprise entre ses deux branches obliques, l'élément 10c comporte une boucle circulaire 14 augmentant la flexibilité de l'élément à cet endroit. Chaque élément élastique 10a, 10b, 10c peut travailler dans son plan aussi bien en compression qu'en extension. Des déformations angulaires élastiques peuvent se produire en outre entre chacun des éléments 10a, 10b et l'élément intermédiaire 10c.

Les organes de liaison 10 sont disposés dans les intervalles 11 séparant les ensembles 2 de ressorts 1 adjacents. Les éléments 10a et 10b de ces organes sont pris par leurs branches extrêmes, terminées par des queues de blocage 13, dans les fils hélicoïdaux d'attache 6, 7 (figure 1), de sorte que ces éléments sont contenus respectivement dans les plans 4 et 5. Plusieurs organes de liaison sont utilisés pour réunir deux ensembles 2 adjacents, qui sont répartis sur la longueur de l'intervalle 11 correspondant. Ces organes 10 sont orientés alternativement dans un sens et dans l'autre, de sorte que les plans C de leurs éléments intermédiaires 10c présentent une obliquité de sens aitemé, la section de ces plans par un plan perpendiculaire ayant la forme d'un X, comme on peut le voir sur les figures 1 et 4. Ces éléments, reliant obliquement les têtes des ressorts 1 à travers l'épaisseur e de la carcasse, assurent, 'par un effet de triangulation croisée, la stabilité de celle-ci malgré la déformabilité des éléments de liaison 10a, 10b situés dans les plans principaux 4, 5.

La carcasse à ressorts décrite est susceptible de quitter sa conformation plane naturelle et de se plier, suivant une ligne de cassure transversale (figure 4), au droit d'un intervalle 11 entre deux ensembles 2 adjacents de ressorts, pour épouser les différentes conformations que peut prendre un sommier articulé 15 (ici un cadre à lattes). Les organes de liaison 10 introduits entre ces ensembles de ressorts sont en effet élastiquement déformables; le long de la ligne de cassure, les éléments 10a situés dans le plan 4 se compriment et les éléments opposés 10b situés dans le plan 5 se dilatent. Les lattes 12 sont réparties de façon qu'il y ait une latte sous chacune des rangées de ressorts 1 et d'organes de liaison 10. En variante, les lattes 12 peuvent être disposées uniquement sous les rangées d'organes 10 (figure 5), ou uniquement sous les rangées de ressorts 1 (figure 6).

Dans le matelas représenté à titre d'exemple, les organes de liaison 10 ont à peu près la même étendue, suivant la direction transversale, que les ressorts 1, et sont répartis dans cette direction au même pas que ces derniers, chaque organe 10 coïncidant avec une paire de ressorts 1 en regard qu'il relie entre eux. Cela n'est toutefois pas indispensable, et l'on peut envisager des organes de liaison dimensionnés et répartis différemment vis-à-vis des ressorts 1 des ensembles successifs 2.

Les éléments 10c de la carcasse d'un matelas selon l'invention, interposés entre les deux surfaces principales, interviennent dans le degré de souplesse du matelas, conjointement avec les ressorts 1. Il est donc possible, en jouant sur les caractéristiques de ces éléments qui constituent ainsi des ressorts auxiliaires, de modifier les propriétés de confort du matelas sans toucher aux ressorts 1.

On a représenté en tirets sur la figure 3 une variante de réalisation des organes de liaison 10, selon laquelle, pour faciliter la fabrication du matelas, les branches extrêmes de leurs éléments 10a, b sont non pas rectilignes 1 mais incurvées avec une convexité respectivement tournée vers les ressorts 1 auxquels elles doivent être attachées.

## Revendications

1. Matelas à ressorts comportant, dans une enveloppe souple, une carcasse élastique composée d'un assemblage de ressorts (1) répartis en ensembles transversaux (2) formant des rangées successives, les ressorts de chaque ensemble s'inscrivant dans un prisme à base sensiblement rectangulaire et ces prismes, juxtaposés suivant la direction longitudinale du matelas, définissant par leurs faces latérales opposées libres les deux surfaces principales (4, 5) du matelas, tandis que les ensembles adjacents de ressorts sont reliés entre eux exclusivement au niveau des arêtes contiguës des prismes qui les délimitent, situées dans lesdites surfaces principales, et que deux ensembles (2) adjacents de ressorts (1) sont disposés avec un certain espacement mutuel (a) et sont reliés, au travers de l'intervalle (11) ainsi créé, par des éléments (10a, b, c) qui permettent aux arêtes en regard des prismes délimitant ces ensembles de se rapprocher ou de s'écarter mutuellement, et autorisent ainsi une cassure des surfaces principales (4, 5) du matelas par flexion au droit dudit intervalle (11), caractérisé par le fait que lesdits éléments de liaison (10a, b, c) sont des éléments élastiquement déformables, capables de reprendre des efforts aussi bien d'extension que de compression suivant la direction longitudinale du matelas.

2. Matelas selon la revendication 1, caractérisé par le fait que tous les ensembles (2) de ressorts (1) sont espacés mutuellement et reliés dans les intervalles (11) ainsi créés par des éléments élastiquement déformables (10a, b, c).

3. Matelas selon la revendication 1 ou 2, caractérisé par le fait que les éléments de liaison (10a, b, c) comprennent des premiers éléments (10a, 10b) élastiquement déformables disposés entre les arêtes homologues des ensembles (2) de ressorts respectivement situées dans une même surface principale (4 ou 5) du matelas et des seconds éléments (10c) élastiquement déformables disposés en biais dans l'épaisseur (e) de la carcasse entre les arêtes non contiguës desdits ensembles adjacents situées respectivement dans l'une et dans l'autre desdites surfaces principales (4, 5).

4. Matelas selon la revendication 3, caractérisé par le fait que les arêtes homologues contiguës des ensembles (2) adjacents de ressorts (1) situées aussi bien dans l'une que dans l'autre des surfaces principales (4, 5) sont reliées par des premiers éléments (10a, 10b) élastiquement déformables.

5. Matelas selon la revendication 3 ou 4, caractérisé par le fait que les arêtes d'attache des seconds éléments (10c) situées dans une même surface principale appartiennent alternativement, le long de l'intervalle (11) correspondant, à l'un et à l'autre des deux ensembles (2) reliés par ces éléments.

6. Matelas selon l'une quelconque des revendications 1 à 5, caractérisé par le fait que les éléments de liaison (10a, b, c) sont constitués par des tiges élastiques façonnées en forme de zigzag plan.

7. Matelas selon la revendication 6, caractérisé par le fait que les premiers éléments (10a, 10b) sont constitués par des tiges élastiques façonnées en forme de S aplati.

8. Matelas selon la revendication 6 ou 7, caractérisé par le fait que les seconds éléments (10c) sont constitués par des tiges élastiques façonnées en forme de Σ.

9. Matelas selon l'une quelconque des revendications 6 à 8, caractérisé par le fait que certaines au moins des tiges élastiques constituant les éléments de liaison (10a, b, c), sont enroulées sur elles-mêmes en une ou plusieurs boucles (14) dans la région de l'un au moins des angles qu'elles comportent.

10. Matelas selon l'une quelconque des revendications 6 à 9, caractérisé par le fait que les éléments de liaison (10a, b, c) sont groupés en organes de liaison (10) formés d'une tige élastique d'un seul tenant qui est façonnée pour faire apparaître deux premiers éléments (10a, 10b) dans des plans parallèles (A, B) et un second élément (10c) interposé en biais entre ceux-ci, les plans (A, B, C) de ces trois éléments ainsi réunis étant agencés de façon que leur section par un plan perpendiculaire présente la forme d'un Z.

## Claims

1. Spring mattress comprising, in a supple envelope, an elastic body composed of an assembly of springs (1) distributed in transverse assemblies (2) forming successive rows, the springs of each assembly being inscribed in a prism with a substantially rectangular base and these prisms, juxtaposed in the longitudinal direction of the mattress, defining by their free, opposite, lateral faces, the two principal surfaces (4, 5) of the mattress, whereas the adjacent assemblies of springs being connected together exclusively at the level of the contiguous edges of the prisms which define them, lying in said principal surfaces, and that the two adjacent assemblies (2) of springs (1) are disposed with a certain mutual distance (a) and are connected, through the space (11) thus created, by elements (10a, b, c) which enable the opposite edges of the prisms defining these assemblies mutually to move closer to or away from one another, and thus allow a break of the principal surfaces (4, 5) of the mattress by flexion at the level of said space (11), characterized by the fact that said connecting elements (10a, b, c) are elastically deformable elements capable of taking up efforts both of extension and of compression in the longitudinal direction of the mattress.

2. Mattress according to claim 1, characterized by the fact that all the assemblies (2) of springs (1) are spaced apart mutually and connected in the spaces (11) thus created by elastically deformable elements (10a, b, c).

3. Mattress according to claim 1 or 2, characterized by the fact 'that the connecting elements (10a, b, c) comprise first elastically deformable elements (10a, 10b) disposed between the homologous edges of the assemblies (2) of springs respectively lying in the same principal surface 4 or 5) of the mattress and second elastically deformable elements (10c) disposed obliquely in the thickness (e) of the body between the non- contiguous edges of said adjacent assemblies laying respectively in one and in the other of said principal surfaces (4, 5).

4. Mattress according to claim 3, characterized by the fact that the homologous contiguous edges of the adjacent assemblies (2) of springs (7) lying in one or in the other of the principal surfaces (4, 5) are connected by first elastically deformable elements (10a, 10b).

5. Mattress according to claim 3 or 4, characterized by the fact that the edges fastening the second elements (10c) lying in the same principal surface belong alternately, along the corresponding space (11), to one and to the other of the two assemblies (2) joined by these elements.

6. Mattress according to any one of claims 1 to 5, characterized in that the connecting elements (10a, b, c) are constituted by elastic rods made in the form of a flat zig-zag.

7. Mattress according to claim 6, characterized by the fact that the first elements (10a, 10b) are constituted by elastic rods made in the form of flattened S.

8. Mattress according to claim 6 or 7, characterized by the fact that the second elements (10c) are constituted by elastic rods made in the form of a Σ.

9. Mattress according to any one of claims 6 to 8, characterized by the fact that at least certain of the elastic rods constituting the connecting elements (10a, b, c) are wound on themselves in one or more loops (14) in the region of at least one of the angles that they comprise.

10. Mattress according to any one of claims 6 to 9, characterized by the fact that the connecting elements (10a, b, c) are grouped as connecting members (10) formed by an elastic rod in one piece which is shaped to form two first elements (10a, 10b) in parallel planes (A, B) and a second element (10c) interposed obliquely therebetween, the planes (A, B, C) of these three elements thus joined being arranged so that their section through a perpendicular plane presents the form of a Z

## Patentansprüche

1. Federmatratze umfassend in einer flexiblen Umhüllung ein elastisches Gerüst, bestehend aus einer Anordnung von Federn (1), verteilt in querverlaufende Gruppen (2), die aufeinanderfolgende Reihen bilden, wobei sich die Federn jeder Gruppe in einem Prisma mit im wesentlichen rechteckförmiger Basis einbeschreiben und wobei diese Prismen, folgend der Längsrichtung der Matratze nebeneinander angeordnet, mit ihren gegenüberliegenden freien Seitenflächen die beiden Hauptflächen (4, 5) der Matratze festlegen, während die benachbarten Federgruppen miteinander ausschliesslich in der Höhe der angrenzenden, in den Hauptflächen liegenden Kanten der Prismen, die sie begrenzen, verbunden sind, und zwei benachbarte Gruppen (2) von Federn (1) mit einem gewissen wechselseitigen Abstand (a) angeordnet sind und durch den so geschaffenen Zwischenraum (11) durch Elemente (10a, b, c) verbunden sind, die es den gegenüberstehenden Kanten der diese Gruppen begrenzenden. Prismen gestatten, sich wechselseitig zu nähern oder zu entfernen, und so eine Verbiegung der Hauptflächen (4, 5) der Matratze durch Durchfederung an der Stelle des genannten Zwischenraums (11) zulassen, dadurch gekennzeichnet, dass die Verbindungselemente (10a, b, c) elastisch verformbare, zum Aufnehmen sowohl der Dehnungs- als auch der Druckbeanspruchungen folgend der Längsrichtung der Matratze geeignete Elemente sind.

2. Matratze nach Anspruch 1, dadurch gekennzeichnet, dass alle Gruppen (2) von Federn (1) wechselseitig mit Abstand angeordnet und in den so geschaffenen Zwischenräumen (11) durch elastisch verformbare Elemente (10a, b, c) verbunden sind.

3. Matratze nach Anspruch 1 oder 2, dadurch gekennzeichnet, dass die Verbindungselemente (10a, b, c) erste elastisch verformbare Elemente (10a, 10b) aufweisen, die zwischen den homologen Kanten der Gruppen (2) von Federn, die jeweils in einer gleichen Hauptfläche (4 bzw. 5) der Matratze liegen, und zweite elastisch verformbare Elemente (10c) aufweisen, die schräg in der Dicke (e) des Gerüstes zwischen den Kanten der benachbarten Gruppen angeordnet sind, die nicht angrenzend sind, und jeweils in der einen und in der anderen der Hauptflächen (4, 5) liegen.

4. Matratze nach Anspruch 3, dadurch gekennzeichnet, dass die angrenzenden homologen Kanten der benachbarten Gruppen (2) von Federn (1), die sowohl in der einen als auch in der anderen der Hauptflächen (4, 5) liegen, durch erste elastisch verformbare Elemente (10a, 10b) verbunden sind.

5. Matratze nach Anspruch 3 oder 4, dadurch gekennzeichnet, dass die in einer gleichen Hauptfläche liegenden Kanten, an denen die zweiten Elemente (10c) befestigt sind, abwechselnd längs des entsprechenden Zwischenraums (11) zu der einen und zu der anderen der beiden durch diese Elemente verbundenen Gruppe gehören.

6. Matratze nach einem beliebigen der Ansprüche 1 bis 5, dadurch gekennzeichnet, dass die Verbindungselemente (10a, b, c) durch in ebener Zickzackform bearbeitete elastische Stangen gebildet sind.

7. Matratze nach Anspruch 6, dadurch gekennzeichnet, daß die ersten Elemente (10a, 10b) durch in abgeflachter S-Form bearbeitete elastische Stangen gebildet sind.

8. Matratze nach Anspruch 6 oder 7, dadurch gekennzeichnet, daß die zweiten Elemente (10c) durch in 1-Form bearbeitete elastische Stangen gebildet sind.

9. Matratze nach einem beliebigen der Ansprüche 6. bis 8, dadurch gekennzeichnet, daß wenigstens bestimmte der die Verbindungselemente (10a, b, c) bildenden elastischen Stangen auf sich selbst in einer oder mehreren Schleifen (14) im Bereich wenigstens des einen der Winkel aufgewickelt sind, die sie umfassen.

10. Matratze nach einem beliebigen der Ansprüche 6 bis 9, dadurch gekennzeichnet, daß die Verbindungselemente (10a, b, c) als Verbindungsorgane (10) gruppiert sind, gebildet aus einer elastischen Stange in einem Stück, die geformt ist, um zwei erste Elemente (10a, 10b) in parallelen Ebenen (A, B) und ein zweites Element (10c) schräg zwischen diesen angeordnet erscheinen zu lassen, wobei die Ebenen (A, B, C) dieser so vereinigten drei Elemente auf solche Weise angeordnet sind, daß ihr Schnitt durch eine senkrechte Ebene die Form eines Z darstellt.
